# EUROPÄISCHE PATENTSCHRIFT

(11) **EP 3 875 727 B1**
(45) Veröffentlichungstag und Bekanntmachung des Hinweises auf die Patenterteilung: **19.07.2023**
(21) Anmeldenummer: 20160384.2
(22) Anmeldetag: 02.03.2020
(51) Int. Cl.: E06B 9/52, E06B 3/964

(54) **RAHMEN MIT MAGNETELEMENT**
FRAME WITH MAGNETIC ELEMENT
CADRE POURVU D'ÉLÉMENT MAGNÉTIQUE

(43) Veröffentlichungstag der Anmeldung: 08.09.2021
(73) Patentinhaber: Büdenbender, Arnd, 57250 Netphen-Deuz (DE)
(72) Erfinder:
(74) Vertreter: Feucker, Max Martin

(56) Entgegenhaltungen:
- EP-A2- 1 223 298
- DE-A1-102006 039 868
- DE-A1-102009 012 655
- DE-B3-102005 000 692
- DE-U1-202006 020 221
- JP-U- S4 969 747

## Beschreibung

Die vorliegende Erfindung betrifft einen Rahmen und insbesondere einen Rahmen für eine (Insekten-)Schutzvorrichtung zur Verwendung mit einer Gebäudeöffnung wie Tür oder Fenster. Der Rahmen umfasst mindestens zwei erste Rahmenstreben, mindestens zwei zweite Rahmenstreben sowie (Profil-)Verbinder, wobei die ersten Rahmenstreben an ihren Enden jeweils mittels eines Verbinders mit einer zweiten Rahmenstrebe und die zweiten Rahmenstreben an ihren Enden jeweils mittels eines Verbinders mit einer ersten Rahmenstrebe verbunden sind. Der Rahmen weist zudem ein Magnetelement auf, mit dem der Rahmen beispielsweise im Fall eines Insektenschutzfensters an einem Blendrahmen eines Fensters angebracht werden kann. Wird der Rahmen hingegen zur Ausbildung einer Insektenschutztür verwendet, so wird das Magnetelement dazu verwendet, die Insektenschutztür in ihrer geschlossenen Stellung zu halten.

Solche Rahmen mit mindestens einem Magnetelement sind beispielsweise aus DE 10 2009 012 655 A1 und DE 10 2006 039 868 A1 bekannt. Bei diesen Rahmen sind die Magnetelemente allerdings fest und damit unbeweglich mit den weiteren Bauteilen des Rahmens verbunden. Es hat sich herausgestellt, dass bei nicht exakter Montage der Insektenschutztür, die Insektenschutztür nicht in allen Situationen sicher in der geschlossenen Stellung gehalten wird. Weitere Rahmen sind jeweils aus DE 10 2005 000 692 B3, JP S49 69747 U und EP 1 223 298 A2 bekannt, wobei hier die ersten zwei genannten Dokumente jeweils die Merkmale des Oberbegriffs des Anspruchs 1 offenbaren.

Aufgabe der vorliegenden Erfindung ist es daher, die mit Bezug zum Stand der Technik geschilderten Nachteile zu beseitigen und insbesondere einen Rahmen anzugeben, der sicherer an einer Gebäudeöffnung gehaltert ist. Gelöst wird die Aufgabe durch einen Rahmen mit den Merkmalen des unabhängigen Anspruchs. Vorteilhafte Weiterbildungen des Rahmens sind in den abhängigen Ansprüchen und in der Beschreibung angegeben, wobei einzelne Merkmale der vorteilhaften Weiterbildungen in technisch sinnvoller Weise miteinander kombinierbar sind.

Gelöst wird die Aufgabe insbesondere durch einen Rahmen mit den eingangs genannten Merkmalen, bei dem das mindestens eine Magnetelement insbesondere auf einer vorgegebenen Bewegungsbahn beweglich in dem Rahmen gelagert ist.

Die Erfindung sieht in ihrem Grundgedanken also vor, dass das Magnetelement sich beispielsweise aufgrund einer entsprechenden Lagerung oder Anbringung auf einer vorgegebenen (Bewegungs-)Bahn in dem Rahmen bewegen kann. Das Magnetelement ist also nicht frei beweglich in dem Rahmen angebracht, wodurch Klappergeräusche vermieden werden können. Durch diese bewegliche Lagerung kann sich das Magnetelement in einer geschlossenen Stellung einer den Rahmen umfassenden Insektenschutztür innerhalb des Rahmens in den durch die Lagerung/Anbringung vorgegebenen Freiheitsgraden bewegen, wodurch sich das Magnetelement zu den an einem Blendrahmen der Tür angebrachten Magneten ausrichten kann, sodass letztlich die Schließkräfte erhöht sind. Das mindestens eine Magnetelement ist also durch entsprechende Mittel in seiner Bewegung geführt. Das mindestens eine Magnetelement ist dabei insbesondere schwimmend gelagert.

Es kann dabei insbesondere vorgesehen sein, dass mindestens zwei oder genau zwei Magnetelemente vorgesehen sind, die bevorzugt mechanisch miteinander gekoppelt sind. Eine mechanische Kopplung liegt dann vor, wenn die Bewegung eines ersten Magnetelements eine Bewegung des zweiten Magnetelements zumindest teilweise bedingt.

Erfindungsgemäß ist das mindestens eine Magnetelement schwenkbar gelagert. Es kann aber auch vorgesehen sein, dass das mindestens eine Magnetelement zusätzlich zu seiner zu einem Drehlager ausführende Schwenkbewegung eine (überlagerte) Linearbewegung ausführt.

In einer besonders bevorzugten Ausführungsform sind zwei Magnetelemente über eine gemeinsame Verbindung jeweils schwenkbar gelagert.

Es kann dabei vorgesehen sein, dass die Bewegungsbahn durch einen elastischen Halter vorgegeben ist. Das Magnetelement kann also beispielsweise bei einem Schließvorgang der den Rahmens aufweisenden Insektenschutztür entgegen der von dem Halter aufgebrachten Federkraft bei Annäherung an die geschlossene Stellung (beispielsweise mit einer Schwenkbewegung) ausgelenkt werden, wobei der elastische Halter das Magnetelement in der geschlossenen Stellung des Rahmens in Richtung seiner durch den elastischen Halter vorgegebenen Ausgangsstellung zurückbewegt.

Der elastische Halter kann selbst drehbar zur Ausführung einer Schwenk- und oder Linearbewegung beweglich gelagert sein.

Wenn zwei Magnetelemente vorgesehen sind, können diese über den elastischen Halter verbunden sein, wobei beide Magnetelemente unabhängig voneinander entgegen der von dem elastischen Halter bereitgestellten Federkraft ausgelenkt werden können. Es kann dabei aber auch vorgesehen sein, dass eine Auslenkung des ersten Magnetelements eine Bewegung des zweiten Magnetelements bedingt, wenn der Halter eine nicht durch seine Elastizität bedingte (Dreh-)Bewegung ausführt.

In diesem Zusammenhang ist insbesondere vorgesehen, dass zwei Magnetelemente über einen schwenkbar gelagerten und gegebenenfalls auch elastischen Halter beweglich (schwimmend) gelagert sind. Die beiden Magnetelemente sind also in der Art einer Wippe zueinander angeordnet, sodass zumindest ein Magnetelement bei Annäherung an die geschlossene Stellung der den Rahmen aufweisenden Insektenschutztür ausgelenkt wird und somit bereits frühzeitig eine Kraft auf den Rahmen ausübt, während das zweite Magnetelement in der Schließstellung ebenfalls eine Haltekraft für den Rahmen (bzw. den die Rahmen umfassende Insektenschutzvorrichtung) bereitstellt.

Während es prinzipiell vorstellbar ist, dass das mindestens eine Magnetelement in einer Rahmenstrebe des Rahmens angeordnet ist, ist es besonders bevorzugt, wenn das mindestens eine Magnetelement in einem (Profil-)Verbinder des Rahmens angeordnet ist. Dies hat den Vorteil, dass ein Verbinder besonders einfach zur Aufnahme mindestens eines Magnetelements ausgestaltet sein kann. In diesem Zusammenhang ist bevorzugt, wenn eine Lagerung für den Halter der Magnetelemente durch den Profilverbinder ausgebildet ist. So kann beispielsweise ein Vorsprung an dem Profilverbinder ausgebildet sein, an dem der bevorzugt elastische Halter insbesondere zur schwenkbaren Lagerung des mindestens einen Magnetelements anliegt.

In einer besonders bevorzugten Ausführungsform ist der Halter im Bereich der Lagerung gebogen. So kann der Halter beispielsweise durch einen Metallstreifen gebildet sein, an dessen zueinander parallel fluchtenden Enden die zwei Magnetelemente angeordnet sind, wobei in dem Bereich dazwischen der Halter bogenförmig gebogen ist und mit diesem gebogenen Bereich an den durch den Verbinder gebildeten Vorsprung anliegt. Der Verbinder ist dabei so ausgebildet, dass die beiden Magnetelemente eine Wippbewegung ausführen können, die zumindest jeweils in einer Richtung durch den Profilverbinder und ggf. in der entgegengesetzten Richtung durch eine Abdeckkappe für den (Profil-)Verbinder begrenzt ist.

Bevorzugt sind die (Profil-)Verbinder als eigenständige Bauteile ausgebildet, wobei die Profilverbinder jeweils zumindest einen ersten in eine Profilleiste einer ersten Rahmenstrebe einsteckbaren Verbindungsschenkel und einen zweiten in eine Profilleiste einer zweiten Rahmenstrebe einsteckbaren Verbindungsschenkel sowie insbesondere mindestens einen die Verbindungsschenkel verbindenden Zentralbereich aufweisen. In diesem Fall ist das mindestens eine Magnetelement insbesondere in dem Zentralbereich beweglich gelagert.

Die Rahmenstreben des Rahmens können insbesondere als einteilige Profilleisten ausgebildet sein. Zur Größeneinstellung des Rahmens ist es aber bevorzugt, dass jede Rahmenstrebe mindestens eine Außenprofilleiste und mindestens eine teleskopierbar mit einer Einschubtiefe in die Außenprofilleiste eingeschobene Innenprofilleiste aufweist, wobei die Außenkontur der Innenprofilleiste und die Innenkontur der Außenprofilleiste aufeinander abgestimmt sein sollten. Insbesondere sind die Profilverbinder als eigenes Bauteil oder Baugruppe ausgebildet, wie zuvor beschrieben. Es kann aber auch vorgesehen sein, dass ein Element des Profilverbinders an einer ersten Rahmenstrebe angeordnet (z.B. angebracht oder angeformt) ist und ein zweites Element des Profilverbinders an einer zweiten Rahmenstrebe angeordnet ist, wobei die Elemente eines Profilverbinders beim Zusammenbau des Rahmens miteinander verbunden werden. Der im verbundenen Zustand über die insbesondere als Profilleisten ausgebildeten Rahmenstreben hervorstehende Zentralbereich weist dann bevorzugt das mindestens eine beweglich gelagerte Magnetelement auf.

In einer Ausführungsform kann der Rahmen zum Einsetzen/Anbringen in/an eine Fensteröffnung vorgesehen sein, in welchem Fall, der Rahmen aus zwei seitlichen vertikalen ersten Rahmenstreben sowie aus einer unteren und einer oberen horizontalen zweiten Rahmenstrebe besteht, wobei die vier Profilverbinder als Eckverbinder mit jeweils genau zwei Verbindungsschenkeln ausgebildet sind.

Alternativ kann der Rahmen für eine Türöffnung vorgesehen sein, in welchem Fall der Rahmen insbesondere aus vier seitlichen vertikalen ersten Rahmenstreben, sowie aus einer unteren, einer mittleren und einer oberen horizontalen zweiten Rahmenstrebe besteht, wobei die mittlere Rahmenstrebe jeweils an beiden Enden mittels eines als Mittelverbinder ausgebildeten Profilverbinders mit zwei vertikalen Rahmenstreben verbunden ist (wozu der Profilverbinder drei Verbindungsschenkel aufweist), wobei der Mittelverbinder jeweils drei Verbindungsschenkel aufweist. In diesem Fall ist das mindestens eine Magnetelement bevorzugt in einem Mittelverbinder angeordnet, der auf der Seite der Insektenschutztür angeordnet ist, der den Scharnieren zur Anbringung der Insektenschutztür an einen Blendrahmen einer Tür gegenüberliegt.

Zum Ausbilden einer Insektenschutzvorrichtung ist an dem Rahmen ein Insektenschutzgitter befestigt beziehungsweise befestigbar. Mit dem Rahmen kann aber auch ein Pollenschutzgitter aufgespannt werden. Zudem wäre es prinzipiell vorstellbar, dass mit dem Rahmen eine Lichtschachtabdeckung ausgebildet wird, bei der von dem Rahmen ein entsprechendes Schutzgitter aufgespannt wird.

Die Erfindung sowie das technische Umfeld werden im Folgenden anhand der Figuren beispielshaft erläutert. Die Figuren zeigen schematisch
- Figur 1:: eine schematische Vorderansicht eines Ausschnitts eines Rahmens mit einem Profilverbinder in teilweiser Explosionsdarstellung und
- Figur 2:: eine Rückansicht des Ausschnitts gemäß Figur 1 in teilweiser Explosionsdarstellung.

Die Figuren 1 und 2 zeigen einen Ausschnitt eines Rahmens einer Insektenschutztür mit einem Profilverbinder 1 und einer Abdeckkappe 2, wobei der Profilverbinder 1 einen Bestandteil des Rahmens bildet. Der Profilverbinder 1 ist hierzu mit einem (nicht sichtbaren aber an sich bekannten) Verbindungsschenkel in eine Profilleiste 4.1a einer ersten Rahmenstrebe eingesteckt und mit einem zweiten (nicht sichtbaren) Verbindungsschenkel in eine Profilleiste 4.1b einer weiteren ersten Rahmenstrebe eingesteckt. Der Profilverbinder 1 umfasst zudem einen in den Figuren nicht sichtbaren dritten Verbindungsschenkel, der in eine Profilleiste 4.2 einer zweiten Rahmenstrebe eingesteckt ist. Der Profilverbinder 1 bildet somit einen Mittelverbinder einer Insektenschutztür.

Der Profilverbinder 1 weist einen Zentralbereich 3 auf, der nicht in die Profilleisten 4.1a, 4.1b und 4.2b eingesteckt ist und der im montierten Zustand von der Abdeckkappe 2 auf seiner Vorderseite überdeckt wird.

An dem Zentralbereich 3 des Profilverbinders 1 ist ein Vorsprung 7 ausgebildet. Dieser Vorsprung 7 dient zur Lagerung eines Halters 6, an dessen Enden ein erstes Magnetelement 5.1 und ein zweites Magnetelement 5.2 angebracht ist. In dem mittleren Bereich ist der Halter 6 gebogen und mit diesem mittleren Bereich liegt der Halter an dem Vorsprung 7 an. Auf diese Weise sind die beiden Magnetelemente 5.1 und 5.2 um den Vorsprung 7 schwenkbar gelagert. Zudem ist auch eine leichte Bewegung der Magnetelemente 5.1, 5.2 in Längserstreckungsrichtung der Profilleisten 4.1a und 4.1b (in den Zeichnungen also nach oben und unten) möglich. Somit sind die Magnetelemente 5.1 und 5.2 schwimmend an den Mittelverbinder gelagert und können nur eine durch den Halter 6 vorgegebene Bewegung ausführen.

Die Insektenschutztür kann auf der nicht dargestellten Seite mittels Scharnieren schwenkbar an einem Blendrahmen einer Tür befestigt werden. Wird nun die Insektenschutztür durch Verschwenken an ihre geschlossene Stellung angenähert, so können sich die Magnetelemente 5.1, 5.2 aufgrund ihrer schwimmenden Lagerung bereits vor Erreichen der geschlossenen Stellung in Richtung des an dem Blendrahmen befestigten Magneten bewegen, sodass bereits frühzeitig eine größere Anziehungskraft bereitgestellt wird. Zudem können sich die Magnetelemente 5.1, 5.2 aufgrund ihrer beweglichen Lagerung im geschlossenen Zustand der Insektenschutztür ideal zu dem an der Tür befestigten Magneten ausrichten.

### Bezugszeichenliste

- 1: Profilverbinder
- 2: Abdeckkappe
- 3: Zentralbereich
- 4.1a, 4.1b, 4.2: Profilleiste
- 5.1, 5.2: Magnetelement
- 6: Halter
- 7: Vorsprung

## Patentansprüche

1. Rahmen, insbesondere für eine Schutzvorrichtung zur Verwendung mit einer Gebäudeöffnung, umfassend
- mindestens zwei erste Rahmenstreben (4.1a, 4.1b),
- mindestens zwei zweite Rahmenstreben (4.2),
- Profilverbinder (1), wobei die ersten Rahmenstreben (4.1a, 4.1b) an ihren Enden jeweils mittels eines Profilverbinders (1) mit einer zweiten Rahmenstrebe (4.2) und die zweiten Rahmenstreben (4.2) an ihren Enden jeweils mittels eines Profilverbinders (1) mit einer ersten Rahmenstrebe (4.1a, 4.1b) verbunden sind, und
- mindestens ein Magnetelement (5.1, 5.2) zur Halterung des Rahmens an der Gebäudeöffnung,
**dadurch gekennzeichnet, dass**
das mindestens eine Magnetelement (5.1, 5.2) schwenkbar in dem Rahmen gelagert ist.

2. Rahmen nach Anspruch 1, wobei mindestens zwei Magnetelemente (5.1, 5.2) mechanisch gekoppelt sind.

3. Rahmen nach einem der vorhergehenden Ansprüche, wobei das mindestens eine Magnetelement (5.1, 5.2) mittels eines elastischen Halters (6) gelagert ist.

4. Rahmen nach einem der vorhergehenden Ansprüche, wobei zwei Magnetelemente (5.1, 5.2) über einen schwenkbar gelagerten Halter (6) gelagert sind.

5. Rahmen nach einem der vorhergehenden Ansprüche, wobei das mindestens eine Magnetelement (5.1, 5.2) in einem Profilverbinder (1) angeordnet ist.

6. Rahmen nach Anspruch 4 und 5, wobei eine Lagerung für den Halter (6) durch den Profilverbinder (1) gebildet ist.

7. Rahmen nach Anspruch 6, wobei der Halter (1) im Bereich der Lagerung gebogen ist.

8. Rahmen nach einem der vorhergehenden Ansprüche, wobei der Profilverbinder (1) zumindest einen ersten in eine Profilleiste (5.1) einer ersten Rahmenstrebe einsteckbaren Verbindungsschenkel und einen zweiten in eine Profilleiste (5.2) einer zweiten Rahmenstrebe einsteckbaren Verbindungsschenkel sowie insbesondere mindestens einen die Verbindungsschenkel verbindenden Zentralbereich (3) aufweist.

9. Rahmen nach einem der vorhergehenden Ansprüche, wobei die ersten Rahmenstreben und/oder die zweiten Rahmenstreben jeweils mindestens eine Außenprofilleiste und mindestens eine teleskopierbar mit einer Einschubtiefe in die Außenprofilleiste(n) eingeschobene Innenprofilleiste aufweisen.

10. Rahmen nach einem der vorhergehenden Ansprüche zum Einsetzen in eine Fensteröffnung, bestehend aus zwei seitlichen vertikalen ersten Rahmenstreben sowie aus einer unteren und einer oberen horizontalen zweiten Rahmenstrebe, wobei die Profilverbinder (1) als Eckverbinder mit jeweils genau zwei insbesondere zueinander schwenkbaren Verbindungsschenkeln ausgebildet sind.

11. Rahmen nach einem der vorhergehenden Ansprüche für eine Türöffnung, bestehend aus vier seitlichen vertikalen ersten Rahmenstreben, sowie aus einer unteren, einer mittleren und einer oberen horizontalen zweiten Rahmenstrebe, wobei die mittlere Rahmenstrebe jeweils an beiden Enden mittels eines als Mittelverbinder ausgebildeten Profilverbinders (1) mit zwei vertikalen Rahmenstreben verbunden ist, wobei der Mittelverbinder jeweils drei insbesondere zueinander schwenkbare Verbindungsschenkel aufweist.

12. Insektenschutzvorrichtung, umfassend einen Rahmen nach einem der vorhergehenden Ansprüche und ein im oder an dem Rahmen befestigtes Insektenschutznetz.

## Claims

1. A frame, in particular for a protection device for use with a building opening, comprising
- at least two first frame struts (4.1a, 4.1b),
- at least two second frame struts (4.2),
- profile connectors (1), wherein the first frame struts (4.1a, 4.1b) are connected in each case at their ends by means of a profile connector (1) to a second frame strut (4.2) and the second frame struts (4.2) are connected in each case at their ends by means of a profile connector (1) to a first frame strut (4.1a, 4.1b), and
- at least one magnet element (5.1, 5.2) for holding the frame on the building opening,
**characterized in that**
the at least one magnet element (5.1, 5.2) is pivotably mounted in the frame.

2. The frame according to claim 1, wherein at least two magnet elements (5.1, 5.2) are mechanically coupled.

3. The frame according to one of the preceding claims, wherein the at least one magnet element (5.1, 5.2) is mounted by means of a resilient holder (6).

4. The frame according to one of the preceding claims, wherein two magnet elements (5.1, 5.2) are mounted via a pivotably mounted holder (6).

5. The frame according to one of the preceding claims, wherein the at least one magnet element (5.1, 5.2) is arranged in a profile connector (1).

6. The frame according to claim 4 and 5, wherein a mounting for the holder (6) is formed by the profile connector (1).

7. The frame according to claim 6, wherein the holder (1) is curved in the region of the mounting.

8. The frame according to one of the preceding claims, wherein the profile connector (1) has at least one first connecting arm which can be inserted into a profile strip (5.1) of a first frame strut, and a second connecting arm which can be inserted into a profile strip (5.2) of a second frame strut and, in particular, at least one central region (3) connecting the connecting arms.

9. The frame according to one of the preceding claims, wherein the first frame struts and/or the second frame struts in each case have at least one external profile strip and at least one internal profile strip which is inserted in a telescopic manner into the external profile strip(s) to an insertion depth.

10. The frame according to one of the preceding claims for use in a window opening, consisting of two lateral vertical first frame struts and a lower and an upper horizontal second frame strut, wherein the profile connectors (1) are configured as corner connectors with in each case exactly two connecting arms which, in particular, are pivotable relative to one another.

11. The frame according to one of the preceding claims for a door opening, consisting of four lateral vertical first frame struts and a lower, a central and an upper horizontal second frame strut, wherein the central frame strut is connected in each case at both ends by means of a profile connector (1), which is configured as a central connector, to two vertical frame struts, wherein the central connector has in each case three connecting arms which, in particular, are pivotable relative to one another.

12. An insect protection device comprising a frame according to one of the preceding claims and an insect protection net fastened in or on the frame.

## Revendications

1. Cadre, en particulier pour un dispositif de protection pour utilisation avec une ouverture de bâtiment, comprenant :
- au moins deux premiers tirants de cadre (4.1a, 4.1b),
- au moins deux deuxièmes tirants de cadre (4.2),
- des raccords profilés (1), sachant que les premiers tirants de cadre (4.1a, 4.1b) sont respectivement reliés à leurs extrémités au moyen d'un raccord profilé (1) à un deuxième tirant de cadre (4.2) et les deuxièmes tirants de cadre (4.2) sont respectivement reliés à leurs extrémités au moyen d'un raccord profilé (1) à un premier tirant de cadre (4.1a, 4.1b) et
- au moins un élément magnétique (5.1, 5.2) pour la fixation du cadre à l'ouverture de bâtiment
**caractérisé en ce qu'**
au moins un élément magnétique (5.1, 5.2) est logé pouvant pivoter dans le cadre.

2. Cadre selon la revendication 1, sachant qu'au moins deux éléments magnétiques (5.1, 5.2) sont couplés mécaniquement.

3. Cadre selon l'une quelconque des revendications précédentes, sachant qu'au moins un élément magnétique (5.1, 5.2) est logé au moyen d'un support élastique (6).

4. Cadre selon l'une quelconque des revendications précédentes, sachant que deux éléments magnétiques (5.1, 5.2) sont logés par le biais d'un support (6) logé pouvant pivoter.

5. Cadre selon l'une quelconque des revendications précédentes, sachant qu'au moins un élément magnétique (5.1, 5.2) est disposé dans un raccord profilé (1).

6. Cadre selon les revendications 4 et 5, sachant qu'un logement pour le support (6) est formé par le raccord profilé (1).

7. Cadre selon la revendication 6, sachant que le support (1) est courbé dans la zone du logement.

8. Cadre selon l'une quelconque des revendications précédentes, sachant que le raccord profilé (1) comporte au moins une première branche de liaison pouvant être insérée dans une barrette profilée (5.1) d'un premier tirant de cadre et une deuxième branche de liaison pouvant être insérée dans une barrette profilée (5.2) d'un deuxième tirant de cadre ainsi qu'en particulier au moins une zone centrale (3) reliant les branches de liaison.

9. Cadre selon l'une quelconque des revendications précédentes, sachant que les premiers tirants de cadre et/ou les deuxièmes tirants de cadre comportent respectivement au moins une barrette profilée extérieure et au moins une barrette profilée intérieure introduite de façon télescopique à une profondeur d'introduction dans la/les barrette(s) profilée(s).

10. Cadre selon l'une quelconque des revendications précédentes pour insertion dans une ouverture de fenêtre, composé de deux premiers tirants de cadre latéraux verticaux ainsi que d'un deuxième tirant de cadre horizontal inférieur et un deuxième tirant de cadre horizontal supérieur, sachant que les raccords profilés (1) sont constitués comme des raccords d'angle avec respectivement exactement deux branches de liaison pivotables l'une par rapport à l'autre.

11. Cadre selon l'une quelconque des revendications précédentes pour une ouverture de porte, composé de quatre tirants de cadre latéraux verticaux, ainsi que d'un deuxième tirant de cadre horizontal inférieur, un centrale et un supérieur, sachant que le tirant de cadre central est respectivement relié aux deux extrémités au moyen d'un raccord profilé (1) constitué comme un raccord central avec deux tirants de cadre verticaux, sachant que le raccord central comporte respectivement trois branches de liaison pivotables l'une par rapport à l'autre.

12. Dispositif de protection contre les insectes comprenant un cadre selon l'une quelconque des revendications précédentes et un filet de protection contre les insectes fixé dans ou au cadre.
